# EUROPÄISCHE PATENTSCHRIFT

(11) **EP 3 234 463 B1**
(45) Veröffentlichungstag und Bekanntmachung des Hinweises auf die Patenterteilung: **02.06.2021**
(21) Anmeldenummer: 15808168.7
(22) Anmeldetag: 10.12.2015
(51) Int. Cl.: F23D 14/14

(54) **BRENNERVORRICHTUNG**
BURNER APPARATUS
SYSTÈME DE BRÛLEUR

(30) Priorität: 16.12.2014 DE 102014226060
(43) Veröffentlichungstag der Anmeldung: 25.10.2017
(73) Patentinhaber: Robert Bosch GmbH, 70442 Stuttgart (DE)
(72) Erfinder: GUPTA, Harshit, 9718 KW Groningen (NL); BEISHUIZEN, Nijso, 7433 BM Schalkaar (NL); FEBERWEE, Gerrit Jan, 7525 HL Deventer (NL); LEERKES, Danny, 7391 HN Twello (NL); KOELLMANN, Gordy, 8121 JM Olst (NL)
(86) Internationale Anmeldenummer: PCT/EP2015/079243
(87) Internationale Veröffentlichungsnummer: WO 2016/096598

(56) Entgegenhaltungen:
- EP-A2- 2 687 781
- DE-A1- 19 533 906
- DE-U1- 29 710 270
- JP-A- S6 033 414
- US-A1- 2007 054 228

## Beschreibung

### Stand der Technik

Aus den Druckschriften US 2007/0054228 A1, DE 195 33 906 A1, DE 297 10 270 U1 und der JP S60 33414 A sind jeweils eine Brennervorrichtung, insbesondere Gasbrennervorrichtung, vorgeschlagen worden, mit zumindest einer Verteilereinheit, welche eine Vielzahl von Durchtrittsöffnungen für ein Verbrennungsfluid aufweist, und mit zumindest einer Verbrennungsoptimierungseinheit, welche dazu vorgesehen ist, eine Verbrennung zu optimieren, wobei die Verbrennungsoptimierungseinheit zumindest eine an einer Austrittsseite der Verteilereinheit angeordnete Struktureinheit mit einer Vielzahl von weiteren Durchtrittsöffnungen aufweist, wobei eine Anzahl von weiteren Durchtrittsöffnungen der Struktureinheit wesentlich geringer ist als eine Anzahl von Durchtrittsöffnungen der Verteilereinheit Die JP S60 33414 A offenbart zusätzlich Durchströmelemente mit jeweils einer weiteren Durchtrittsöffnung. Die Durchströmelemente weisen jeweils eine erhöhte Durchtrittsöffnung auf.

### Offenbarung der Erfindung

Die Erfindung geht aus von einer Brennervorrichtung, insbesondere eine Gasbrennervorrichtung, mit zumindest einer Verteilereinheit, welche eine Vielzahl von Durchtrittsöffnungen, insbesondere zumindest 20, vorteilhaft zumindest 50, vorzugsweise zumindest 100 und besonders bevorzugt zumindest 200 Durchtrittsöffnungen, für ein Verbrennungsfluid, insbesondere ein Verbrennungsgemisch und vorzugsweise ein Brenngas-Luft-Gemisch, aufweist, und mit zumindest einer Verbrennungsoptimierungseinheit, welche dazu vorgesehen ist, eine Verbrennung zu optimieren, und welche zumindest eine an einer Austrittsseite der Verteilereinheit angeordnete Struktureinheit mit einer Vielzahl von weiteren Durchtrittsöffnungen, insbesondere zumindest 20, vorteilhaft zumindest 50, vorzugsweise zumindest 100 und besonders bevorzugt zumindest 200 weitere Durchtrittsöffnungen, aufweist.

Gemäß der vorliegenden Erfindung ist eine Anzahl von weiteren Durchtrittsöffnungen, insbesondere der weiteren Durchtrittsöffnungen, und/oder der Durchströmelemente wesentlich geringer ist als eine Anzahl von Durchtrittsöffnungen der Verteilereinheit.

Es wird vorgeschlagen, dass die Struktureinheit zumindest im Wesentlichen kegelstumpfförmige und insbesondere kontinuierlich gekrümmte Durchströmelemente mit jeweils zumindest einer, vorzugsweise genau einer, der weiteren Durchtrittsöffnungen aufweist, wobei die weiteren Durchtrittsöffnungen relativ zu den Durchtrittsöffnungen, insbesondere senkrecht zu einer mittleren Durchströmungsrichtung betrachtet, erhöht angeordnet sind. Insbesondere entspricht eine kleinste, die Durchströmelemente gerade noch umgebende, insbesondere konvexe, Umhüllung einem Kegelstumpfmantel.

Unter einem "zumindest im Wesentlichen kegelstumpfförmigen" Objekt soll in diesem Zusammenhang insbesondere ein Objekt verstanden werden, welches von einem kegelstumpfförmigen Objekt um höchstens 5 %, vorteilhaft um höchstens 3 % und besonders bevorzugt um höchstens 1 % abweicht. Vorteilhaft sind die Durchströmelemente dabei zumindest teilweise einstückig und/oder vorteilhaft einteilig mit der Struktureinheit ausgebildet und vorteilhaft aus einem einzelnen Stanzteil. Insbesondere sind die Durchströmelemente zumindest teilweise und vorzugsweise zu wenigstens einem Großteil an einer Austrittsseite der Verteilereinheit angeordnet und bilden insbesondere zumindest teilweise eine Oberfläche, insbesondere eine Außenfläche, der Brennervorrichtung. Zudem entspricht ein, insbesondere dimensionsloses, Verhältnis zwischen einem Durchmesser der weiteren Durchtrittsöffnungen zu einem Höhenversatz der weiteren Durchtrittsöffnungen, insbesondere bezüglich der Durchtrittsöffnungen, insbesondere zwischen 0,2 und 5,0, vorteilhaft zwischen 0,3 und 3,0 und besonders bevorzugt zwischen 0,4 und 2,0. Vorteilhaft sind die Durchtrittsöffnungen und/oder die weiteren Durchtrittsöffnungen unbedeckt. Unter dem Ausdruck "unbedeckt" soll insbesondere verstanden werden, dass die Durchtrittsöffnungen und/oder die weiteren Durchtrittsöffnungen frei von einer, insbesondere zumindest teilweise oberhalb der Durchtrittsöffnungen und/oder der weiteren Durchtrittsöffnungen, insbesondere in einem Bereich der Austrittsseite der Verteilereinheit, angeordneten, Abdeckung und/oder einem, insbesondere zumindest teilweise oberhalb der Durchtrittsöffnungen und/oder der weiteren Durchtrittsöffnungen, insbesondere in einem Bereich der Austrittsseite der Verteilereinheit, angeordneten, Verbrennungsfluidleitelement sind, insbesondere senkrecht zu einer mittleren Durchströmungsrichtung der Verteilereinheit betrachtet. Hierdurch kann insbesondere eine Temperatur der Verbrennungsoptimierungseinheit reduziert und gleichzeitig vorteilhaft eine stabile Heizflamme erreicht werden.

Unter dem Ausdruck "wesentlich geringer" soll insbesondere um zumindest 10 %, vorteilhaft um zumindest 20 %, vorzugsweise um zumindest 40 % und besonders bevorzugt um zumindest 60 % geringer verstanden werden. Hierdurch können insbesondere Kosten reduziert werden.

Unter einer "Brennervorrichtung" soll in diesem Zusammenhang insbesondere zumindest ein Teil, insbesondere eine Unterbaugruppe, eines Brenners, insbesondere eines Gasbrenners, verstanden werden. Insbesondere kann die Brennervorrichtung auch den gesamten Brenner, insbesondere den gesamten Gasbrenner, umfassen. Die Brennervorrichtung ist insbesondere dazu vorgesehen, ein Verbrennungsfluid zu verbrennen und dabei insbesondere zumindest eine Heizflamme zu erzeugen. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Unter einer "Verteilereinheit" soll insbesondere eine Einheit verstanden werden, welche zumindest ein Verteilerelement umfasst und welche dazu vorgesehen ist, das Verbrennungsfluid, vorteilhaft zumindest im Wesentlichen gleichmäßig, über einen definierten Bereich, insbesondere eine Brennzone, der Brennervorrichtung zu verteilen, wodurch insbesondere eine gleichmäßige Heizflammenfront erzeugt werden kann. Insbesondere umfasst die Verteilereinheit und/oder das Verteilerelement dabei eine, insbesondere einem Innenraum zugewandte, Eintrittsseite, und eine, insbesondere dem Innenraum abgewandte, Austrittsseite. Insbesondere strömt das Verbrennungsfluid dabei vom Innenraum durch die Durchtrittsöffnungen nach außen und/oder in einen Außenraum, vorteilhaft einen Brennraum. Das Verteilerelement kann dabei eine beliebige, einem Fachmann als sinnvoll erscheinende Form und/oder Kontur aufweisen, wie beispielsweise eine zumindest teilweise kugelförmige, kegelförmige, prismenförmige, ellipsoidenförmige, ringförmige, zylinderförmige und/oder quaderförmige Form und/oder Kontur. Vorteilhaft ist das Verteilerelement als Verteilerplatte und besonders bevorzugt gewölbt, insbesondere in Form eines Zylindermantels, vorzugsweise eines Kreiszylindermantels, ausgebildet. Eine Porosität der Verteilereinheit beträgt insbesondere zwischen 2 % und 25 %, vorzugsweise zwischen 4 % und 20 % und besonders bevorzugt zwischen 7% und 15 %. Dabei soll unter einer "Porosität" eines Objekts insbesondere ein Verhältnis von einem Hohlraumvolumen zu einem Gesamtvolumen des Objekts verstanden werden. Unter einer "Durchtrittsöffnung" soll ferner insbesondere eine Öffnung verstanden werden, durch welche in zumindest einem Betriebszustand das Verbrennungsfluid, insbesondere von der Eintrittsseite auf die Austrittsseite, strömt. Insbesondere können die Durchtrittsöffnungen bei einer Betrachtung senkrecht zu der Eintrittsseite und/oder der Austrittseite eine beliebige, einem Fachmann als sinnvoll erscheinende Form und/oder Kontur aufweisen, wie beispielsweise eine kreisförmige, rechteckige, rautenförmige, ringförmige und/oder ovale Form und/oder Kontur. Vorteilhaft weisen die Durchtrittsöffnungen zumindest in einem Teilbereich der Verteilereinheit, vorzugsweise in einem gesamten Bereich der Verteilereinheit, eine regelmäßige Anordnung und/oder eine gleichmäßige Form und/oder Größe auf. Ein Durchmesser einer Durchtrittsöffnung beträgt dabei insbesondere zwischen 0,1 mm und 5 mm, vorteilhaft zwischen 0,3 mm und 3 mm und besonders bevorzugt zwischen 0,5 mm und 1,5 mm. In diesem Zusammenhang soll unter einem "Durchmesser" eines Objekts insbesondere ein Durchmesser eines kleinsten gedachten Kreises verstanden werden, welcher das Objekt gerade komplett umschließt. Insbesondere kann die Verteilereinheit im vorliegenden Fall auch mehrere, wie beispielsweise zumindest zwei, zumindest drei und/oder zumindest vier, Verteilerelemente umfassen. Besonders bevorzugt weist die Verteilereinheit jedoch genau ein Verteilerelement auf.

Des Weiteren soll unter einer "Verbrennungsoptimierungseinheit" insbesondere eine, insbesondere aktive und/oder passive, Einheit verstanden werden, welche dazu vorgesehen ist, eine Verbrennung an einen vorteilhaften Betrieb anzupassen und vorzugsweise das Verbrennungsfluid zumindest teilweise zu leiten und/oder zu führen. Die Verbrennungsoptimierungseinheit kann insbesondere dazu vorgesehen sein, eine Temperatur, insbesondere der Verteilereinheit, zu verringern, eine Messgenauigkeit, insbesondere einer Sensoreinheit, zu verbessern, die Heizflamme zu stabilisieren, einen Rückstoß und/oder ein Abheben der Heizflamme zu verhindern, eine Effizienz zu verbessern und/oder einen Schadstoffausstoß zu minimieren. In diesem Zusammenhang soll unter einer "aktiven Einheit" insbesondere eine Einheit verstanden werden, welche dazu vorgesehen ist, aktiv gesteuert zu werden. Ferner soll unter einer "passiven Einheit" insbesondere eine Einheit verstanden werden, welche frei von einer Ansteuermöglichkeit ist.

Unter einer "Struktureinheit" soll insbesondere eine, insbesondere makroskopisch und vorteilhaft optisch sichtbar strukturierte, Einheit, insbesondere passive Einheit, verstanden werden, welche zumindest teilweise eine Oberfläche, insbesondere eine Außenfläche, der Brennervorrichtung bildet und vorzugsweise an eine Form der Austrittsseite der Verteilereinheit und/oder des Verteilerelements angepasst ist. Insbesondere beträgt ein minimaler Abstand zwischen der Verteilereinheit und der Struktureinheit in einem montierten Zustand maximal 10 mm, vorteilhaft maximal 5 mm, vorzugsweise maximal 2,5 mm und besonders bevorzugt maximal 1 mm. Besonders bevorzugt liegt die Struktureinheit zu wenigstens einem Großteil an der Verteilereinheit und/oder dem Verteilerelement an. Zudem sind die Verteilereinheit und die Struktureinheit vorteilhaft zumindest teilweise einstückig miteinander ausgebildet. Insbesondere kann eine Form und/oder Kontur der weiteren Durchtrittsöffnungen der Struktureinheit von einer Form und/oder Kontur der Durchtrittsöffnungen der Verteilereinheit abweichen. Vorteilhaft besteht die Struktureinheit zumindest teilweise, vorzugsweise zu wenigstens einem Großteil und besonders bevorzugt vollständig aus einem porösen Material, wie beispielsweise einem Sintermaterial, einem Gitter, einem Gewebe, einem Gestrick und/oder einer Lochplatte. Unter dem Ausdruck "zu wenigstens einem Großteil" soll dabei insbesondere zumindest 60 %, vorteilhaft zumindest 70 %, vorzugsweise zumindest 80 % und besonders bevorzugt zumindest 90 % verstanden werden. Darunter, dass zwei Objekte "zumindest teilweise einstückig" ausgebildet sind, soll in diesem Zusammenhang insbesondere verstanden werden, dass zumindest ein Bauteil des Objekts, zumindest ein Teilbereich des Objekts und/oder das Objekt einstückig mit zumindest einem Bauteil des anderen Objekts, zumindest einem Teilbereich des anderen Objekts und/oder dem anderen Objekt ausgebildet ist. Unter "einstückig" soll in diesem Zusammenhang insbesondere zumindest stoffschlüssig verbunden verstanden werden. Der Stoffschluss kann beispielsweise durch einen Klebeprozess, einen Anspritzprozess, einen Schweißprozess, einen Lötprozess, einen Nietprozess und/oder einen anderen, einem Fachmann als sinnvoll erscheinenden, Prozess hergestellt werden.

Ferner kann die Brennervorrichtung insbesondere zumindest eine Gehäuseeinheit, welche insbesondere den Innenraum, vorzugsweise zumindest einen Verbrennungsfluidzufuhrraum, definiert, und/oder zumindest eine Sensoreinheit umfassen. Unter einer "Sensoreinheit" soll in diesem Zusammenhang insbesondere eine Einheit, insbesondere eine Detektions- und/oder Messeinheit, verstanden werden, welche insbesondere dazu vorgesehen ist, insbesondere in zumindest einem Betriebszustand, zumindest ein Sensorsignal, insbesondere eine mit der Verbrennung korrelierte Kenngröße, wie beispielsweise eine Temperatur, einen Schadstoffausstoß, eine Wärmestrahlung und/oder ein lonisationssignal, zu erfassen. Die Sensoreinheit kann dabei insbesondere als beliebige, einem Fachmann als sinnvoll erscheinende, insbesondere elektrische, optische und/oder chemische, Detektions- und/oder Messeinheit, ausgebildet sein, wie beispielsweise als Temperatursensor, thermoelektrischer Sensor, Lambdasonde, Gassensor, insbesondere Kohlenmonoxidsensor und/oder Kohlendioxidsensor, Strahlungssensor, insbesondere Infrarotstrahlungssensor und/oder Ultraviolettstrahlungssensor, und/oder vorzugsweise als Ionisationssensor, insbesondere lonisationselektrode und vorteilhaft Flammenionisationselektrode. Vorzugsweise ist die Sensoreinheit dabei in dem Innenraum und vorteilhaft in einem Nahbereich der Verteilereinheit angeordnet. In diesem Zusammenhang soll unter einem "Nahbereich" insbesondere ein räumlicher Bereich verstanden werden, welcher aus Punkten gebildet ist, die jeweils einen Abstand von höchstens 5 cm, vorteilhaft von höchstens 3 cm, vorzugsweise von höchstens 1 cm und besonders bevorzugt von höchstens 0,5 cm von einem Referenzpunkt und/oder einem Referenzbauteil aufweisen.

Durch eine entsprechende Ausgestaltung der Brennervorrichtung kann insbesondere eine optimierte Verbrennung mit einer stabilen Heizflamme, einem minimalen Schadstoffausstoß und/oder einem maximalen Wirkungsgrad erreicht werden. Ferner kann eine Temperatur der Verteilereinheit vorteilhaft gering gehalten werden, wodurch insbesondere Kosten, insbesondere der Verteilereinheit, reduziert werden können, da handelsübliche Materialien verwendet werden können und gleichzeitig ein Betrieb der Brennervorrichtung über einen weiten Heizleistungsbereich erfolgen kann. Ferner kann ein Rückstoß und/oder ein Abheben der Heizflamme verhindert werden, wodurch insbesondere eine Betriebssicherheit erhöht und ein mögliches Brummen reduziert werden kann. Des Weiteren kann eine Messgenauigkeit einer Sensoreinheit vorteilhaft verbessert werden, wobei insbesondere Alterungserscheinungen der Brennervorrichtung minimiert werden können, sodass auch nach einer langen Betriebsdauer ein gleichbleibendes Sensorsignal erreicht werden kann.

In einer Ausführungsform der Erfindung wird vorgeschlagen, dass eine Anzahl von weiteren Durchtrittsöffnungen der Struktureinheit zumindest im Wesentlichen einer Anzahl von Durchtrittsöffnungen der Verteilereinheit entspricht. Besonders bevorzugt sind die weiteren Durchtrittsöffnungen und die Durchtrittsöffnungen, insbesondere parallel zu einer mittleren Durchströmungsrichtung der Verteilereinheit, übereinander angeordnet und weisen vorteilhaft einen gemeinsamen, insbesondere geometrischen, Mittelpunkt auf. Alternativ ist jedoch auch denkbar, dass eine Anzahl von weiteren Durchtrittsöffnungen der Struktureinheit wesentlich größer als eine Anzahl von Durchtrittsöffnungen der Verteilereinheit ist. Darunter, dass eine Anzahl von weiteren Durchtrittsöffnungen "zumindest im Wesentlichen" einer Anzahl von Durchtrittsöffnungen entspricht, soll insbesondere verstanden werden, dass die Anzahl von weiteren Durchtrittsöffnungen um maximal 20 %, vorzugsweise um maximal 10 % und besonders bevorzugt um maximal 5 % von einer Anzahl von Durchtrittsöffnungen abweicht. Unter dem Ausdruck "wesentlich größer" soll insbesondere um zumindest 20 %, vorteilhaft um zumindest 25 %, vorzugsweise um zumindest 30 % und besonders bevorzugt um zumindest 40 % größer verstanden werden. Unter einer "mittleren Durchströmungsrichtung" soll in diesem Zusammenhang insbesondere eine Richtung, insbesondere eine Strömungsrichtung des Verbrennungsfluids, insbesondere durch die Durchtrittsöffnungen und/oder weiteren Durchtrittsöffnungen, verstanden werden, welche insbesondere zumindest im Wesentlichen senkrecht zu der Eintrittsseite und/oder der Austrittseite der Verteilereinheit und/oder zumindest zu einem Teilbereich der Eintrittsseite und/oder der Austrittseite der Verteilereinheit angeordnet ist. In diesem Zusammenhang soll der Ausdruck "zumindest im Wesentlichen senkrecht" insbesondere eine Ausrichtung einer Richtung relativ zu einer Bezugsrichtung definieren, wobei die Richtung und die Bezugsrichtung, insbesondere in einer Ebene betrachtet, einen Winkel insbesondere zwischen 82° und 98°, vorteilhaft zwischen 85° und 95° und besonders bevorzugt zwischen 88° und 92° einschließen. Hierdurch kann insbesondere eine Temperatur der Verteilereinheit reduziert sowie ein Rückstoß und/oder ein Abheben der Heizflamme verhindert werden.

Vorzugsweise weist die Struktureinheit zumindest zwei Teilbereiche auf, welche aus unterschiedlichen Materialien bestehen. Unter einem "Teilbereich" soll dabei insbesondere ein räumlicher Bereich, vorteilhaft ein Oberflächenbereich, insbesondere der Struktureinheit, verstanden werden, welcher zumindest 2 %, vorzugsweise zumindest 5 % und besonders bevorzugt zumindest 10 % und insbesondere höchstens 40 %, vorzugsweise höchstens 30 % und besonders bevorzugt höchstens 25 % einer gesamten Fläche, insbesondere Oberfläche, und/oder eines gesamten Volumens der Struktureinheit entspricht. Hierdurch können insbesondere Kosten reduziert werden, wobei an unkritischen Stellen insbesondere ein kostengünstiges Material und an kritischen Stellen ein hochwertiges Material verwendet werden kann.

Die Struktureinheit kann dabei zumindest teilweise, vorzugsweise zu wenigstens einem Großteil und besonders bevorzugt vollständig, aus einem beliebigen einem Fachmann als sinnvoll erscheinenden Material bestehen, wie beispielsweise einer Keramik, einem Metall ,insbesondere Stahl, vorteilhaft Edelstahl, und/oder besonders bevorzugt einer Legierung, insbesondere einer Eisen-Chrom-Aluminium Legierung, wie beispielsweise Kanthal, und/oder einer Nickel-Chrom-Legierung, wie beispielsweise Inconel und/oder Haynes. Vorteilhaft weist die Struktureinheit jedoch zumindest einen Teilbereich auf, welcher eine Chrom-Nickel-Legierung aufweist und vorzugsweise aus einer Chrom-Nickel-Legierung besteht. Insbesondere kann die Struktureinheit auch mehrere Teilbereiche aufweisen, welche eine Chrom-Nickel-Legierung aufweisen und/oder aus einer Chrom-Nickel-Legierung bestehen. Bevorzugt weist die Struktureinheit in Ihrer Gesamtheit eine Chrom-Nickel-Legierung auf und besteht besonders bevorzugt in ihrer Gesamtheit aus einer solchen. Hierdurch kann insbesondere eine besonders stabile konstruktive Ausgestaltung erreicht werden, wobei insbesondere Alterungserscheinungen zumindest lokal minimiert werden können. Zudem kann zumindest der Teilbereich präzise hergestellt werden, wobei insbesondere mögliche Chargenschwankungen bei der Herstellung reduziert werden können.

Alternativ und/oder zusätzlich wird vorgeschlagen, dass die Struktureinheit zumindest einen Teilbereich aufweist, welcher eine Beschichtung aufweist. Die Beschichtung kann dabei insbesondere zumindest teilweise, vorzugsweise zu wenigstens einem Großteil und besonders bevorzugt vollständig, aus Titannitrid (TiN) und/oder Aluminiumnitrid (Al₂N₃) bestehen. Vorteilhaft weist die Struktureinheit dabei ein Basiselement, insbesondere ein Strukturelement, auf, auf welches die Beschichtung insbesondere direkt aufgebracht ist. Insbesondere kann die Struktureinheit auch mehrere Teilbereiche aufweisen, welche eine Beschichtung aufweisen. In diesem Fall kann die Beschichtung in den Teilbereichen insbesondere unterschiedlich sein und sich insbesondere in einem verwendeten Material unterscheiden. Bevorzugt weist die Struktureinheit in Ihrer Gesamtheit eine Beschichtung auf. Hierdurch können insbesondere Kosten weiter reduziert werden. Zudem kann eine Brennervorrichtung, insbesondere unterschiedliche Teilbereiche der Struktureinheit, vorteilhaft an unterschiedliche Anforderungen angepasst werden.

Die Struktureinheit kann zumindest teilweise, vorzugsweise zu wenigstens einem Großteil und besonders bevorzugt vollständig aus einem Multifil bestehen. Vorteilhaft weist die Struktureinheit jedoch zumindest einen Teilbereich, vorteilhaft einen Sensierbereich, auf, welcher aus einem Monofil besteht. In diesem Zusammenhang soll unter einem "Monofil", insbesondere ein monofiles und/oder einfädiges Objekt, vorteilhaft Gewebe und/oder Gestrick, verstanden werden. Vorteilhaft kann der Teilbereich einem Teilbereich der Struktureinheit entsprechen, welcher eine Chrom-Nickel-Legierung und/oder eine Beschichtung aufweist. Insbesondere kann die Struktureinheit auch mehrere Teilbereiche aufweisen, welche aus einem Monofil bestehen. Bevorzugt kann die Struktureinheit auch in Ihrer Gesamtheit aus einem Monofil bestehen. Hierdurch kann insbesondere eine Stabilität des Teilbereichs erhöht und/oder eine Herstellung vereinfacht werden.

Es ist möglich, dass die Struktureinheit zumindest einen ersten Teilbereich mit zumindest einer ersten Vorzugsrichtung und zumindest einen zweiten Teilbereich mit zumindest einer zweiten Vorzugsrichtung aufweist, die mit der ersten Vorzugsrichtung einen Winkel, insbesondere einen spitzen Winkel, zwischen 0° und 90°, vorzugsweise zwischen 0° und 60° und besonders bevorzugt zwischen 0° und 45°, einschließt. Insbesondere ist der erste Teilbereich relativ zu dem zweiten Teilbereich, insbesondere in zumindest einem Betriebszustand, derart angeordnet, dass die erste Vorzugsrichtung mit der zweiten Vorzugsrichtung einen Winkel, insbesondere einen spitzen Winkel, zwischen 0° und 90°, vorzugsweise zwischen 0° und 60° und besonders bevorzugt zwischen 0° und 45° einschließt. In diesem Zusammenhang soll unter einer "Vorzugsrichtung" eines Objekts insbesondere eine Richtung einer makroskopisch und vorzugsweise optisch sichtbaren Struktur des Objekts verstanden werden, wie beispielsweise eine Längserstreckungsrichtung des Objekts, ein Verlauf einer minimalen und/oder maximalen Materialstärke des Objekts, eine Anordnung von Ausnehmungen, insbesondere der weiteren Durchtrittsöffnungen, und/oder ein Strukturverlauf, insbesondere eine Anordnung bestimmter Erhöhungen und/oder Vertiefungen, des Objekts. Vorteilhaft kann zumindest einer der Teilbereiche einem Teilbereich der Struktureinheit entsprechen, welcher eine Chrom-Nickel-Legierung und/oder eine Beschichtung aufweist und/oder welcher aus einem Monofil besteht. Hierdurch kann insbesondere eine Stabilität der Heizflamme und/oder eine Effizienz verbessert werden. Zudem kann vorteilhaft ein möglicher Moire-Effekt kompensiert werden.

Entspricht zumindest einer der Teilbereiche einem Sensierbereich, kann insbesondere eine vorteilhafte Detektion und/oder Messung, insbesondere mittels der Sensoreinheit, erfolgen. Insbesondere weist die Struktureinheit dabei den zumindest einen, vorzugsweise genau einen, Sensierbereich und zumindest einen Umgebungsbereich auf. Dabei soll unter einem "Sensierbereich" insbesondere ein Bereich, insbesondere ein Teilbereich der Struktureinheit, verstanden werden, welcher in einem Nahbereich der Sensoreinheit angeordnet ist. Vorteilhaft ist der Sensierbereich bei einer Betrachtung senkrecht zu einer mittleren Durchströmungsrichtung der Verteilereinheit oberhalb der Sensoreinheit angeordnet. Vorzugsweise überdeckt der Sensierbereich bei einer senkrechten Betrachtung der Austrittseite die Sensoreinheit zu wenigstens einem Großteil, besonders bevorzugt vollständig. Vorteilhaft ist der Sensierbereich dabei in einem Randbereich, insbesondere in einem Nahbereich eines Rands der Struktureinheit und/oder in einem Nahbereich zumindest eines Teils der Gehäuseeinheit, angeordnet.

Des Weiteren wird vorgeschlagen, dass die Struktureinheit zumindest einen Teilbereich mit einer Vorzugsrichtung aufweist, die mit einer Längserstreckungsrichtung der Verteilereinheit und/oder der Gehäuseeinheit einen Winkel, insbesondere einen spitzen Winkel, zwischen 0° und 90°, vorzugsweise zwischen 0° und 60° und besonders bevorzugt zwischen 0° und 45°, einschließt. Dabei soll unter einer "Längserstreckungsrichtung" eines Objekts insbesondere zumindest eine längste Kante und/oder Seite eines kleinsten, das Objekt gerade noch umschließenden, insbesondere gedachten, Quaders verstanden werden. Insbesondere kann ein Objekt auch mehrere Längserstreckungsrichtungen, insbesondere zumindest zwei und/oder drei Längserstreckungsrichtungen, aufweisen, insbesondere im Fall, dass der kleinste das Objekt gerade noch umschließende Quader eine quadratische Seitenfläche aufweist und/oder als Würfel ausgebildet ist. Bevorzugt kann die Struktureinheit in Ihrer Gesamtheit genau eine Vorzugsrichtung aufweisen. Hierdurch können insbesondere herstellungstechnisch bedingte Variationen, insbesondere in einem Randbereich der Brennervorrichtung, ausgeglichen werden, wodurch insbesondere eine Flammenstabilität wirkungsvoll erhöht werden kann. Zudem kann vorteilhaft ein möglicher Moire-Effekt kompensiert werden.

Ferner wird vorgeschlagen, dass die Brennervorrichtung zumindest eine Vormontageeinheit umfasst, welche dazu vorgesehen ist, eine Winkellage zumindest eines Teilbereichs der Struktureinheit und/oder der gesamten Struktureinheit, insbesondere bei einer Montage der Struktureinheit, relativ zu der Verteilereinheit festzulegen. Unter einer "Vormontageeinheit" soll in diesem Zusammenhang insbesondere eine Einheit verstanden werden, welche insbesondere zumindest ein Positionierungselement aufweist und welche dazu vorgesehen ist, bei einer Montage der Struktureinheit eine Montageposition und/oder eine Montageausrichtung des Teilbereichs der Struktureinheit und/oder der gesamten Struktureinheit zu definieren und/oder anzupassen. Das Positionierungselement kann dabei insbesondere als beliebiges, einem Fachmann als sinnvoll erscheinendes, Positionierungselement ausgebildet sein, wie beispielsweise als Anschlag, Vertiefung, Ausnehmung, Lagerstift und/oder Rastelement. Vorteilhaft könnte der Teilbereich der Struktureinheit und/oder die Struktureinheit dabei zumindest ein, insbesondere zu dem Positionierungselement korrespondierendes, weiteres Positionierungselement aufweisen. Zudem kann die Vormontageeinheit vorteilhaft zumindest teilweise einstückig und/oder vorteilhaft einteilig mit der Gehäuseeinheit und/oder vorteilhaft mit der Verteilereinheit verbunden sein. Unter "einteilig" soll in diesem Zusammenhang insbesondere in einem Stück geformt verstanden werden. Vorzugsweise wird dieses eine Stück aus einem einzelnen Rohling hergestellt. Die Winkellage entspricht im vorliegenden Fall vorteilhaft einer Winkellage zwischen einer Vorzugsrichtung des Teilbereichs der Struktureinheit und/oder der gesamten Struktureinheit und einer Referenzrichtung, insbesondere einer Vorzugsrichtung eines weiteren Teilbereichs der Struktureinheit,
einer Längserstreckung der Verteilereinheit und/oder einer Längserstreckung der Gehäuseeinheit. Hierdurch kann insbesondere eine Zeiteffizienz, insbesondere bei einer Montage, verbessert werden.

Weist die Verbrennungsoptimierungseinheit zumindest eine Aktoreinheit auf, welche dazu vorgesehen ist, in zumindest einem Betriebszustand die Struktureinheit und/oder die Verteilereinheit zumindest in einem Teilbereich relativ zueinander zu drehen, kann die Brennervorrichtung insbesondere auch während eines Betriebs an einen vorteilhaften Betrieb angepasst werden.

Eine besonders stabile Heizflamme kann insbesondere erreicht werden, wenn die Durchtrittsöffnungen und die weiteren Durchtrittsöffnungen in Reihen angeordnet sind, wobei die Durchtrittsöffnungen und die weiteren Durchtrittsöffnungen in zumindest einer Reihe abwechselnd angeordnet sind.

Ferner wird vorgeschlagen, dass die Verteilereinheit und die Verbrennungsoptimierungseinheit und/oder die Struktureinheit einteilig aus einem Stanzteil hergestellt und/oder gebildet sind. Hierdurch können insbesondere Kosten reduziert, eine Stabilität verbessert und ein Herstellungsprozess vereinfacht werden.

Die Brennervorrichtung soll hierbei nicht auf die oben beschriebene Anwendung und Ausführungsform beschränkt sein. Insbesondere kann die Brennervorrichtung zu einer Erfüllung einer hierin beschriebenen Funktionsweise eine von einer hierin genannten Anzahl von einzelnen Elementen, Bauteilen und Einheiten abweichende Anzahl aufweisen.

### Zeichnung

Weitere Vorteile ergeben sich aus der folgenden Zeichnungsbeschreibung. In der Zeichnung sind sechs Ausführungsbeispiele der Erfindung oder Beispiele zur Informierung des Fachmanns dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
Fig. 1 ein als Gasbrenner ausgebildeter Brenner mit einer nicht erfindungsgemäßen Brennervorrichtung in einer Draufsicht,
Fig. 2 eine Verteilereinheit und eine Verbrennungsoptimierungseinheit der Brennervorrichtung in einer schematischen Schnittansicht entlang der Linie II-II in Figur 1,
Fig. 3 die Verteilereinheit und die Verbrennungsoptimierungseinheit in einer Schnittansicht entlang der Linie III-III in Figur 1,
Fig. 4 eine Detailansicht eines Teilbereichs einer Struktureinheit einer nicht erfindungsgemäßen Verbrennungsoptimierungseinheit,
Fig. 5 eine Verteilereinheit und eine Verbrennungsoptimierungseinheit einer weiteren Brennervorrichtung in einer Schnittansicht analog zu Figur 4,
Fig. 6 ein als Gasbrenner ausgebildeter Brenner mit einer weiteren nicht erfindungsgemäßen Brennervorrichtung in einer Draufsicht,
Fig. 7 eine Detailansicht eines Teilbereichs einer Struktureinheit einer weiteren nicht erfindungsgemäßen Brennervorrichtung
Fig. 8 eine Detailansicht eines Teilbereichs einer Struktureinheit einer weiteren nicht erfindungsgemäßen Brennervorrichtung
Fig. 9 ein als Gasbrenner ausgebildeter Brenner mit einer weiteren nicht erfindungsgemäßen Brennervorrichtung in einer Draufsicht,
Fig. 10 eine Verteilereinheit und eine Verbrennungsoptimierungseinheit der Brennervorrichtung aus Figur 9 in einer Schnittansicht entlang der Linie X-X in Figur 9 bezüglich der Strecke A-B-C,
Fig. 11 eine Verteilereinheit und eine Verbrennungsoptimierungseinheit der erfindungsgemäßen Brennervorrichtung in einer perspektivischen Ansicht,
Fig. 12 die Verteilereinheit und die Verbrennungsoptimierungseinheit aus Figur 11 in einer Detailansicht und
Fig. 13 die Verteilereinheit und die Verbrennungsoptimierungseinheit aus Figur 12 in einer Schnittansicht entlang der Linie XIII-XIII.

### Beschreibung der Ausführungsbeispiele

Die Figuren 1 und 2 zeigen einen beispielhaften als Gasbrenner ausgebildeten Brenner 26a in einer Draufsicht (vgl. Figur 1) und in einer Seitenschnittansicht entlang einer Linie II-II in Figur 1 (vgl. Figur 2). Der Brenner 26a weist eine Brennervorrichtung auf. Die Brennervorrichtung ist dazu vorgesehen, ein Verbrennungsfluid zu verbrennen und dabei eine Heizflamme zu erzeugen. Im vorliegenden Fall ist die Brennervorrichtung dazu vorgesehen, ein Brenngas-Luft-Gemisch zu verbrennen. Eine Heizleistung der Brennervorrichtung beträgt zwischen 0,3 kW und 18 kW.

Die Brennervorrichtung umfasst eine Gehäuseeinheit 28a. Die Gehäuseeinheit 28a besteht im vorliegenden Fall aus Edelstahl. Die Gehäuseeinheit 28a ist in einer Draufsicht betrachtet rechteckig ausgebildet. Die Gehäuseeinheit 28a weist zwei Querseitenwände (nicht dargestellt) und zwei Längsseitenwände 30a, 32a auf. Zudem umfasst die Gehäuseeinheit 28a ein Befestigungsrahmenelement 34a. Das Befestigungsrahmenelement 34a ist einteilig mit den Querseitenwänden und den Längsseitenwänden 30a, 32a verbunden. Das Befestigungsrahmenelement34a begrenzt eine Gehäuseöffnung. Die Gehäuseöffnung ist in einer Draufsicht betrachtet zumindest im Wesentlichen rechteckig ausgebildet. Zudem weist die Gehäuseeinheit 28a einen Innenraum 36a auf. Der Innenraum 36a entspricht einem Verbrennungsfluidzufuhrraum. Alternativ könnte eine Gehäuseeinheit jedoch auch eine beliebige andere Gestalt aufweisen und/oder aus einem beliebigen, einem Fachmann als sinnvoll erscheinenden, anderen Material bestehen.

Des Weiteren weist die Brennervorrichtung eine Verteilereinheit 10a auf (vgl. insbesondere Figur 2). Die Verteilereinheit 10a ist im vorliegenden Fall einteilig ausgebildet. Die Verteilereinheit 10a besteht aus Edelstahl. Die Verteilereinheit 10a ist an dem Befestigungsrahmenelement 34a befestigt. Die Verteilereinheit 10a weist ferner eine dem Innenraum 36a zugewandte Eintrittsseite 15a und eine dem Innenraum 36a abgewandte Austrittsseite 16a, insbesondere für das Verbrennungsfluid, auf. Die Verteilereinheit 10a ist dazu vorgesehen, das Verbrennungsfluid gleichmäßig über eine Brennzone der Brennervorrichtung zu verteilen. Die Verteilereinheit 10a weist dazu genau ein Verteilerelement 38a auf. Das Verteilerelement 38a ist in der Draufsicht betrachtet rechteckig ausgebildet. Das Verteilerelement 38a ist als Verteilerplatte ausgebildet. Das Verteilerelement 38a ist gewölbt ausgebildet. Im vorliegenden Fall weist das Verteilerelement 38a eine Wölbung in Querrichtung auf (vgl. insbesondere Figur 2). Zudem weist das Verteilerelement 38a eine Vielzahl von Durchtrittsöffnungen 12a auf (vgl. insbesondere Figur 4). Die Durchtrittsöffnungen 12a sind zueinander identisch. Die Durchtrittsöffnungen 12a weisen eine regelmäßige Anordnung auf. Die Durchtrittsöffnungen 12a sind in der Draufsicht betrachtet kreisförmig ausgebildet. Ferner weisen die Durchtrittsöffnungen 12a einen Durchmesser von etwa 1 mm auf. Eine Porosität der Verteilereinheit 10a und/oder des Verteilerelements 38a entspricht im vorliegenden Fall etwa 10 %. Alternativ ist denkbar, dass eine Verteilereinheit und/oder ein Verteilerelement eine beliebige andere Gestalt aufweist und/oder aus einem beliebigen einem Fachmann als sinnvoll erscheinenden, anderen Material besteht. Zudem könnte eine Anordnung der Durchtrittsöffnungen, zumindest in einem Teilbereich, insbesondere einem Sensierbereich, unregelmäßig sein und/oder über eine Fläche der Verteilereinheit und/oder des Verteilerelements variieren. Zudem ist denkbar, dass zumindest eine Durchtrittsöffnung, insbesondere in einem Vergleich zu den übrigen Durchtrittsöffnungen, insbesondere in einer Draufsicht, eine von einer Kreisform abweichende Form aufweist, wie beispielsweise rechteckig und/oder oval.

Die Brennervorrichtung weist ferner eine Sensoreinheit 40a auf (vgl. insbesondere Figur 3). Die Sensoreinheit 40a ist in dem Innenraum 36a angeordnet. Die Sensoreinheit 40a ist dabei in einem Nahbereich der Verteilereinheit 10a, insbesondere des Verteilerelements 38a, angeordnet. Im vorliegenden Fall ist die Sensoreinheit 40a an der Eintrittsseite 15a der Verteilereinheit 10a befestigt. Die Sensoreinheit 40a ist in einem Randbereich der Verteilereinheit 10a angeordnet. Die Sensoreinheit 40a ist im vorliegenden Fall in einem Nahbereich des Befestigungsrahmenelements 34a angeordnet. Die Sensoreinheit 40a ist als Flammenionisationselektrode ausgebildet. Die Sensoreinheit 40a ist dazu vorgesehen, eine mit der Verbrennung korrelierte Kenngröße zu erfassen. Im vorliegenden Fall ist die Sensoreinheit 40a dazu vorgesehen, ein lonisationssignal zu erfassen. Die Sensoreinheit 40a macht sich dabei den Umstand zu Nutze, dass Flammen bei Anlegen einer elektrischen Spannung Strom leiten. Alternativ ist denkbar, eine beliebige, einem Fachmann als sinnvoll erscheinende, andere Sensoreinheit zu verwenden und/oder die Sensoreinheit in einem unterschiedlichen Teilbereich der Verteilereinheit anzuordnen, wie beispielsweise zentral.

Zudem umfasst die Brennervorrichtung eine Verbrennungsoptimierungseinheit 14a. Die Verbrennungsoptimierungseinheit 14a ist dazu vorgesehen, eine Verbrennung zu optimieren. Dazu weist die Verbrennungsoptimierungseinheit 14a eine Struktureinheit 18a auf. Die Struktureinheit 18a weist eine optisch sichtbare Struktur auf. Die Struktureinheit 18a ist an der Austrittseite 16a der Verteilereinheit 10a angeordnet. Die Struktureinheit 18a ist dabei an eine Form einer Oberfläche der Austrittsseite 16a angepasst. Demnach ist die Struktureinheit 18a gewölbt ausgebildet. Im vorliegenden Fall weist die Struktureinheit 18a eine Wölbung in Querrichtung auf (vgl. insbesondere Figur 2). Die Struktureinheit 18a liegt zumindest im Wesentlichen ganzflächig auf der Verteilereinheit 10a auf. Die Struktureinheit 18a ist im vorliegenden Fall zumindest mittels des Befestigungsrahmenelements 34a mit der Gehäuseeinheit 28a verbunden, insbesondere über eine Klemmverbindung. Alternativ könnte eine Struktureinheit auch einen Abstand zu der Verteilereinheit von zumindest 0,5 mm und maximal 1 cm aufweisen. Die Struktureinheit 18a bildet ferner zumindest teilweise eine Außenfläche der Brennervorrichtung. Die Struktureinheit 18a bildet etwa 40 % der Außenfläche der Brennervorrichtung. Die Struktureinheit 18a ist im vorliegenden Fall als Brennerdeck ausgebildet. Des Weiteren besteht die Struktureinheit 18a aus einem porösen Material. Die Struktureinheit 18a weist dabei eine Vielzahl von weiteren Durchtrittsöffnungen 20a auf. Eine Anzahl von weiteren Durchtrittsöffnungen 20a entspricht im vorliegenden Fall zumindest im Wesentlichen einer Anzahl von Durchtrittsöffnungen 12a der Verteilereinheit 10a. Die weiteren Durchtrittsöffnungen 20a sind dabei in der Draufsicht oberhalb der Durchtrittsöffnungen 12a des Verteilerelements 38a angeordnet.

Die Struktureinheit 18a weist ferner zumindest zwei Strukturelemente 42a, 44a auf. Im vorliegenden Fall weist die Struktureinheit 18a genau zwei Strukturelemente 42a, 44a auf. Die Strukturelemente 42a, 44a sind separat ausgebildet. Die Strukturelemente 42a, 44a weisen im vorliegenden Fall eine unterschiedliche optisch sichtbare Struktur auf. Ein erstes Strukturelement 42a bildet einen ersten Teilbereich der Struktureinheit 18a. Der erste Teilbereich der Struktureinheit 18a entspricht einem Umgebungsbereich. Zudem bildet ein zweites Strukturelement 44a einen zweiten Teilbereich der Struktureinheit 18a. Der zweite Teilbereich der Struktureinheit 18a entspricht einem Sensierbereich.

Das erste Strukturelement 42a besteht aus einem Gestrick. Das erste Strukturelement 42a besteht aus Edelstahl. Das erste Strukturelement 42a weist eine erste optisch sichtbare Struktur auf. Das erste Strukturelement 42a weist abwechselnd angeordnete Erhöhungen und Vertiefungen, relativ zu einer über das erste Strukturelement 42a gemittelten Materialstärke, auf. Das erste Strukturelement 42a weist eine über das erste Strukturelement 42a gemittelte Materialstärke von etwa 1,5 mm auf. Zudem ist das erste Strukturelement 42a in der Draufsicht zumindest im Wesentlichen rechteckig ausgebildet. Das erste Strukturelement 42a weist in der Draufsicht eine zumindest im Wesentlichen rechteckige Aussparung 46a auf. Die Aussparung 46a ist oberhalb der Sensoreinheit 40a angeordnet. Die Aussparung 46a weist eine zu der Sensoreinheit 40a zumindest im Wesentlichen korrespondierende Größe auf. Das erste Strukturelement 42a weist eine Fläche von etwa 85 % einer gesamten Fläche der Struktureinheit 18a auf. Das erste Strukturelement 42a ist ferner beschichtet. Die Beschichtung besteht im vorliegenden Fall aus Titannitrid. Demzufolge weist die Struktureinheit 18a einen Teilbereich auf, welcher eine Beschichtung aufweist. Alternativ kann auf eine Beschichtung jedoch auch verzichtet werden. Zudem weist das erste Strukturelement 42a eine erste Vorzugsrichtung auf. Die erste Vorzugsrichtung entspricht einer optisch sichtbaren Vorzugsrichtung. Die erste Vorzugsrichtung entspricht im vorliegenden Fall einem Verlauf der Erhöhungen und Vertiefungen des ersten Strukturelements 42a. Die erste Vorzugsrichtung ist in einem montierten Zustand parallel zu einer Längserstreckungsrichtung der Gehäuseeinheit 28a angeordnet. Ferner weist das erste Strukturelement 42a eine erste Anzahl der weiteren Durchtrittsöffnungen 20a auf. Die erste Anzahl der weiteren Durchtrittsöffnungen 20a ist in der Draufsicht zumindest im Wesentlichen rechteckig.

Das zweite Strukturelement 44a besteht im vorliegenden Fall aus einem Geflecht (vgl. insbesondere Figur 4). Das zweite Strukturelement 44a besteht aus einem Monofil. Das zweite Strukturelement 44a besteht aus einer Chrom-Nickel-Legierung. Demzufolge weist die Struktureinheit 18a einen Teilbereich auf, welcher eine Chrom-Nickel-Legierung aufweist. Zudem weist die Struktureinheit 18a im vorliegenden Fall zwei Teilbereiche auf, welche aus unterschiedlichen Materialien bestehen. Das zweite Strukturelement 44a weist eine zweite optisch sichtbare Struktur auf. Das zweite Strukturelement 44a weist eine Materialstärke von etwa 0,1 mm und 1,5 mm auf. Das zweite Strukturelement 44a weist im vorliegenden Fall eine Materialstärke von etwa 0,8 mm auf. Ferner ist das zweite Strukturelement 44a in der Draufsicht zumindest im Wesentlichen rechteckig ausgebildet. Das zweite Strukturelement 44a ist oberhalb der Sensoreinheit 40a angeordnet. Das zweite Strukturelement 44a weist eine Fläche von etwa 15 % einer gesamten Fläche der Struktureinheit 18a auf. Das zweite Strukturelement 44a weist eine zweite Anzahl der weiteren Durchtrittsöffnungen 20a auf. Die zweite Anzahl der weiteren Durchtrittsöffnungen 20a ist in der Draufsicht quadratisch. Zudem weist das zweite Strukturelement 44a eine zweite Vorzugsrichtung auf. Die zweite Vorzugsrichtung entspricht einer optisch sichtbaren Vorzugsrichtung. Die zweite Vorzugsrichtung entspricht im vorliegenden Fall einem Verlauf der zweiten Anzahl von weiteren Durchtrittsöffnungen 20a des zweiten Strukturelements 44a. Das zweite Strukturelement 44a ist des Weiteren relativ zu dem ersten Strukturelement 42a parallel zu einer mittleren Durchströmungsrichtung der Verteilereinheit 10a versetzt angeordnet. Das zweite Strukturelement 44a ist relativ zu dem ersten Strukturelement 42a parallel zu der mittleren Durchströmungsrichtung der Verteilereinheit 10a erhöht angeordnet (vgl. insbesondere Figur 3).

Alternativ ist denkbar, ein zweites Strukturelement mit einer Beschichtung zu versehen und/oder ein erstes Strukturelement aus einem Monofil zu fertigen. Auch ist denkbar zumindest ein zweites Strukturelement in einer Draufsicht kreisförmig, oval, quadratisch und/oder rautenförmig auszubilden.

Zudem weist die Brennervorrichtung eine Vormontageeinheit 22a auf. Die Vormontageeinheit 22a ist dazu vorgesehen, eine Winkellage des zweiten Strukturelements 44a relativ zu der Verteilereinheit 22a festzulegen. Im vorliegenden Fall ist die Vormontageeinheit 22a dazu vorgesehen, eine Winkellage zumindest eines Teilbereichs der Struktureinheit 18a relativ zu der Verteilereinheit 10a festzulegen. Die Vormontageeinheit 22a ist einstückig mit der Verteilereinheit 10a, insbesondere dem Verteilerelement 38a, ausgebildet. Die Vormontageeinheit 22a ist im vorliegenden Fall als Lagerstift ausgebildet. Ferner ist der zweite Teilbereich relativ zu dem ersten Teilbereich, insbesondere mittels der Vormontageeinheit 22a, derart angeordnet, dass die erste Vorzugsrichtung mit der zweiten Vorzugsrichtung einen Winkel von etwa 45° einschließt. Im vorliegenden Fall ist das zweite Strukturelement 44a in einem montierten Zustand derart angeordnet, dass die zweite Vorzugsrichtung mit der Längserstreckungsrichtung der Gehäuseeinheit 28a einen Winkel von etwa 45° einschließt. Hierdurch kann eine Stabilität der Heizflamme optimiert werden. Zudem kann vorteilhaft ein möglicher Moiré-Effekt kompensiert werden.

Darüber hinaus ist das erste Strukturelement 42a zumindest teilweise einstückig mit der Verteilereinheit 10a, insbesondere dem Verteilerelement 38a, ausgebildet. Im vorliegenden Fall ist zumindest ein Randbereich der Aussparung 46a des ersten Strukturelements 42a mittels Punktschweißen mit der Verteilereinheit 10a verbunden. Das zweite Strukturelement 44a ist zumindest teilweise einstückig mit der Verteilereinheit 10a, insbesondere dem Verteilerelement 38a, ausgebildet. Im vorliegenden Fall ist zumindest ein Randbereich des zweiten Strukturelements 44a mittels Punktschweißen mit der Verteilereinheit 10a verbunden. Zudem ist das zweite Strukturelement 44a zumindest teilweise einstückig mit dem ersten Strukturelement 42a ausgebildet. Dabei ist zumindest der Randbereich des zweiten Strukturelements 44a mittels Punktschweißen mit dem Randbereich der Aussparung 46a des ersten Strukturelements 42a verbunden. Das erste Strukturelement 42a, das zweite Strukturelement 44a und die Verteilereinheit 10a werden dabei gleichzeitig miteinander verschweißt. Alternativ sind jedoch auch andere Befestigungsmethoden denkbar, wie beispielsweise Kleben und/oder Löten. Zudem ist denkbar, lediglich ein erstes oder ein zweites Strukturelement an der Verteilereinheit zu befestigen.

In den Figuren 5 bis 12 sind weitere Ausführungsbeispiele der Erfindung oder Beispiele zur Informierung des Fachmanns, welche nicht Teil der beanspruchten Erfindung sind,- gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 1 bis 4, verwiesen werden kann. Zur Unterscheidung der Ausführungsbeispiele ist der Buchstabe a den Bezugszeichen des Ausführungsbeispiels in den Figuren 1 bis 4 nachgestellt. In den Ausführungsbeispielen der Figuren 5 bis 12 ist der Buchstabe a durch die Buchstaben b bis g ersetzt.

Das in Figur 5 gezeigte Ausführungsbeispiel ist nicht Teil der beanspruchten Erfindung. Dem Ausführungsbeispiel der Figur 5 ist der Buchstabe b nachgestellt. Das weitere Ausführungsbeispiel der Figur 5 unterscheidet sich von dem vorherigen Ausführungsbeispiel zumindest im Wesentlichen durch eine Anordnung eines zweiten Strukturelements 44b einer Struktureinheit 18b.

Im vorliegenden Fall ist das zweite Strukturelement 44b parallel zu einer mittleren Durchströmungsrichtung zwischen einem ersten Strukturelement 42b und einer Verteilereinheit 10b, insbesondere einem Verteilerelement 38b, angeordnet. Zudem ist eine Vormontageeinheit 22b als Anschlag ausgebildet.

In der Figur 6 ist ein Ausführungsbeispiel, welches nicht Teil der beanspruchten Erfindung ist, gezeigt. Dem Ausführungsbeispiel der Figur 6 ist der Buchstabe c nachgestellt. Das weitere Ausführungsbeispiel der Figur 6 unterscheidet sich von den vorherigen Ausführungsbeispielen zumindest im Wesentlichen durch ein zweites Strukturelement 44c einer Struktureinheit 18c.

Im vorliegenden Fall ist das zweite Strukturelement 44c in einer Draufsicht kreisförmig ausgebildet. Zudem weist eine Verbrennungsoptimierungseinheit 14c eine Aktoreinheit 48c auf. Die Aktoreinheit 48c ist dazu vorgesehen, das zweite Strukturelement 44c während eines Betriebs, und somit insbesondere die Struktureinheit 18c zumindest in einem Teilbereich, relativ zu einer Verteilereinheit 10c zu drehen, wodurch insbesondere eine Effizienz und/oder ein Wirkungsgrad während eines Betriebs optimiert werden kann. Alternativ ist auch denkbar, dass eine Aktoreinheit dazu vorgesehen ist, eine Verteilereinheit und/oder zumindest einen Teilbereich einer Verteilereinheit zu drehen.

Das in der Figur 7 gezeigte Ausführungsbeispiel ist nicht Teil der beanspruchten Erfindung gezeigt. Dem Ausführungsbeispiel der Figur 7 ist der Buchstabe d nachgestellt. Das weitere Ausführungsbeispiel der Figur 7 unterscheidet sich von den vorherigen Ausführungsbeispielen zumindest im Wesentlichen durch ein zweites Strukturelement 44d einer Struktureinheit 18d.

Das zweite Strukturelement 44d besteht im vorliegenden Fall aus einer Lochplatte. Eine zweite Anzahl von weiteren Durchtrittsöffnungen 20d ist dabei in einer Draufsicht kreisförmig.

Die in Figur 8 gezeigte Ausführungsform ist nicht Teil der beanspruchten Erfindung Dem Ausführungsbeispiel der Figur 8 ist der Buchstabe e nachgestellt. Das weitere Ausführungsbeispiel der Figur 8 unterscheidet sich von den vorherigen Ausführungsbeispielen zumindest im Wesentlichen durch ein zweites Strukturelement 44e einer Struktureinheit 18e.

Das zweite Strukturelement 44e besteht im vorliegenden Fall aus einem Streckmetall. Das zweite Strukturelement 44e ist dabei als Streckgitter ausgebildet. Eine zweite Anzahl von weiteren Durchtrittsöffnungen 20e ist in einer Draufsicht rautenförmig.
Das in den Figuren 9 und 10 gezeigte Ausführungsbeispiel ist nicht Teil der beanspruchten Erfindung. Dem Ausführungsbeispiel der Figuren 9 und 10 ist der Buchstabe f nachgestellt. Das weitere Ausführungsbeispiel der Figuren 9 und 10 unterscheidet sich von den vorherigen Ausführungsbeispielen zumindest im Wesentlichen durch eine Struktureinheit 18f.

Die Struktureinheit 18f weist genau ein Strukturelement 42f auf. Das Strukturelement 42f entspricht dabei zumindest im Wesentlichen einem ersten Strukturelement 42a bis 42e der vorherigen Ausführungsbeispiele. Das Strukturelement 42f besteht aus einem Gestrick. Das Strukturelement 42f ist im vorliegenden Fall frei von einer Aussparung. Eine Vorzugsrichtung des Strukturelements 42f entspricht einem Verlauf von Erhöhungen und Vertiefungen des Strukturelements 42f. Im vorliegenden Fall ist das Strukturelement 42f in einem montierten Zustand derart angeordnet, dass die Vorzugsrichtung mit einer Längserstreckungsrichtung einer Gehäuseeinheit 28f einen Winkel von etwa 45° einschließt. Hierdurch kann in einem Nahbereich der Gehäuseeinheit 28f, insbesondere eines Befestigungsrahmenelements 34f, und/oder in einem Randbereich einer Brennervorrichtung eine gleichförmige Ausrichtung der Struktureinheit 18f, insbesondere einer optisch sichtbaren Struktur der Struktureinheit 18f, erreicht werden. Diese gleichförmige Ausrichtung der Struktureinheit 18f ist insbesondere in Figur 10 dargestellt, welche einen Schnitt entlang der Punkte A, B, C in Figur 9 zeigt. Zudem weist die Struktureinheit 18f einen Teilbereich auf, welcher eine Beschichtung aufweist. Der Teilbereich entspricht dabei einem Sensierbereich.

Alternativ kann auf die Beschichtung jedoch auch verzichtet werden. Ferner ist denkbar, dass eine Gehäuseeinheit, eine Verbrennungsoptimierungseinheit und/oder eine Struktureinheit eine andere Form aufweist, wie beispielsweise oval und/oder zylinderförmig. Zudem ist denkbar, dass die Verbrennungsoptimierungseinheit zumindest eine Aktoreinheit aufweist, welche dazu vorgesehen ist, in zumindest einem Betriebszustand die Struktureinheit und/oder die Verteilereinheit zumindest in einem Teilbereich relativ zueinander zu drehen.

In den Figuren 11 bis 13 ist ein Ausführungsbeispiel der Erfindung gezeigt. Dem Ausführungsbeispiel der Figuren 11 bis 13 ist der Buchstabe g nachgestellt. Das weitere Ausführungsbeispiel der Figuren 11 bis 13 unterscheidet sich von den vorherigen Ausführungsbeispielen zumindest im Wesentlichen durch eine Struktureinheit 18g einer Verbrennungsoptimierungseinheit 14g.

Eine Verteilereinheit 10g weist im vorliegenden Fall eine Vielzahl von Durchtrittsöffnungen 12g auf. Die Durchtrittsöffnungen 12g sind zueinander identisch. Die Durchtrittsöffnungen 12g weisen eine regelmäßige Anordnung auf. Die Durchtrittsöffnungen 12g sind in der Draufsicht betrachtet kreisförmig ausgebildet. Ferner weisen die Durchtrittsöffnungen 12g einen Durchmesser von etwa 0,8 mm auf.

Ferner weist die Struktureinheit mehrere Durchströmelemente 24g auf (vgl. Figur 12). Die Durchströmelemente 24g sind im Wesentlichen kegelstumpfförmig ausgebildet. Die Durchströmelemente 24g weisen eine konvexe Einhüllende in Form eines Kegelstumpfmantels auf. Die Durchströmelemente 24g sind kontinuierlich gekrümmt ausgebildet. Jedes Durchströmelement 24g weist genau eine weitere Durchtrittsöffnung 20g auf. Alternativ ist auch denkbar, dass zumindest ein Durchströmelement zumindest zwei weitere Durchtrittsöffnungen aufweist.

Die weiteren Durchtrittsöffnungen 20g sind zueinander identisch. Die weiteren Durchtrittsöffnungen 20g sind im vorliegenden Fall zu den Durchtrittsöffnungen 12g identisch. Die weiteren Durchtrittsöffnungen 20g weisen eine regelmäßige Anordnung auf. Die weiteren Durchtrittsöffnungen 20g sind in der Draufsicht betrachtet kreisförmig ausgebildet. Ferner weisen die weiteren Durchtrittsöffnungen 20g einen Durchmesser von etwa 0,8 mm auf. Die weiteren Durchtrittsöffnungen 20g sind relativ zu den Durchtrittsöffnungen 12g senkrecht zu einer mittleren Durchströmungsrichtung betrachtet erhöht angeordnet. Alternativ ist denkbar, Durchtrittsöffnungen und weitere Durchtrittsöffnungen unterschiedlich auszubilden, beispielsweise mit einer unterschiedlichen Form und/oder einem unterschiedlichen Durchmesser.

Die Durchtrittsöffnungen 12g und die weiteren Durchtrittsöffnungen 20g sind im vorliegenden Fall in mehreren Reihen angeordnet. In zumindest einer Reihe sind lediglich Durchtrittsöffnungen 12g angeordnet. Zudem sind in zumindest einer weiteren Reihe Durchtrittsöffnungen 12g und weitere Durchtrittsöffnungen 20g abwechselnd angeordnet (vgl. Figur 13). Im vorliegenden Fall wechseln sich Reihen, in welchen insbesondere lediglich Durchtrittsöffnungen 12g angeordnet sind, mit weiteren Reihen, in welchen Durchtrittsöffnungen 12g und weitere Durchtrittsöffnungen 20g abwechselnd angeordnet sind, ab.

Eine Anzahl von weiteren Durchtrittsöffnungen 20g ist dabei wesentlich geringer als eine Anzahl von Durchtrittsöffnungen 12g. Jede der weiteren Durchtrittsöffnungen 20g ist unmittelbar von mehreren der Durchtrittsöffnungen 12g umgeben. Die Durchtrittsöffnungen 12g, welche eine der weiteren Durchtrittsöffnung 20g unmittelbar umgeben, sind zumindest im Wesentlichen kreisförmig um die jeweilige weitere Durchtrittsöffnung 20g angeordnet. Im vorliegenden Fall ist jede weitere Durchtrittsöffnung 20g unmittelbar von sechs Durchtrittsöffnungen 12g umgeben. Insbesondere sind zwei weitere Durchtrittsöffnungen 20g nicht unmittelbar nebeneinander angeordnet.

Darüber hinaus sind die Durchtrittsöffnungen 12g und die weiteren Durchtrittsöffnungen 20g unbedeckt. Die Durchtrittsöffnungen 12g und die weiteren Durchtrittsöffnungen 20g sind frei von einer, insbesondere oberhalb angeordneten, Abdeckung.

Die Struktureinheit 18g ist ferner einteilig mit der Verteilereinheit 10g ausgebildet. Im vorliegenden Fall ist die Verbrennungsoptimierungseinheit 14g einteilig mit der Verteilereinheit 10g ausgebildet. Demzufolge sind die Verbrennungsoptimierungseinheit 14g und die Verteilereinheit 10g miteinander identisch ausgebildet. Demzufolge bilden die Verbrennungsoptimierungseinheit 14g und die Verteilereinheit 10g dasselbe Bauteil. Im vorliegenden Fall sind die Verbrennungsoptimierungseinheit 14g und die Verteilereinheit 10g aus einem einzigen Stanzteil gebildet. Eine Porosität der Verbrennungsoptimierungseinheit 14g und/oder der Verteilereinheit 10g entspricht etwa 8 %. Alternativ ist jedoch auch denkbar, eine Verbrennungsoptimierungseinheit und eine Verteilereinheit zweiteilig auszubilden.

## Patentansprüche

1. Brennervorrichtung, insbesondere Gasbrennervorrichtung, mit zumindest einer Verteilereinheit (10g), welche eine Vielzahl von Durchtrittsöffnungen (12g) für ein Verbrennungsfluid aufweist, und mit zumindest einer Verbrennungsoptimierungseinheit (14g), welche dazu vorgesehen ist, eine Verbrennung zu optimieren, wobei die Verbrennungsoptimierungseinheit (14g) zumindest eine an einer Austrittsseite der Verteilereinheit (10g) angeordnete Struktureinheit mit einer Vielzahl von weiteren Durchtrittsöffnungen (20g) aufweist, wobei die Anzahl der weiteren Durchtrittsöffnungen (20g) der Struktureinheit wesentlich geringer ist als eine Anzahl von Durchtrittsöffnungen (12g) der Verteilereinheit (10g), **dadurch gekennzeichnet, dass** die Struktureinheit zumindest im Wesentlichen kegelstumpfförmige Durchströmelemente (24g) mit jeweils zumindest einer der weiteren Durchtrittsöffnungen (20g) aufweist, wobei die weiteren Durchtrittsöffnungen (20g) relativ zu den Durchtrittsöffnungen (12g) erhöht angeordnet sind.

2. Brennervorrichtung nach dem vorhergehenden Anspruch, **dadurch gekennzeichnet, dass** die Durchtrittsöffnungen (12g) und die weiteren Durchtrittsöffnungen (20g) in Reihen angeordnet sind, wobei die Durchtrittsöffnungen (12g) und die weiteren Durchtrittsöffnungen (20g) in zumindest einer Reihe abwechselnd angeordnet sind.

3. Brennervorrichtung nach einem der vorhergehenden Ansprüche, **dadurch gekennzeichnet, dass** die Verteilereinheit (10g) und die Verbrennungsoptimierungseinheit (14g) einteilig aus einem Stanzteil hergestellt sind.

4. Brenner, insbesondere Gasbrenner, mit zumindest einer Brennervorrichtung nach einem der vorhergehenden Ansprüche.

## Claims

1. Burner device, in particular gas burner device, having at least one distributor unit (10g) which has a multiplicity of passage openings (12g) for a combustion fluid, and having at least one combustion optimizing unit (14g) which is provided for optimizing a combustion, wherein the combustion optimizing unit (14g) has at least one structural unit which is arranged at an outlet side of the distributor unit (10g) and which has a multiplicity of further passage openings (20g), wherein the number of further passage openings (20g) of the structural unit is significantly smaller than a number of passage openings (12g) of the distributor unit (10g), **characterized in that** the structural unit has at least substantially frustoconical throughflow elements (24g) with in each case at least one of the further passage openings (20g), wherein the further passage openings (20g) are arranged so as to be elevated relative to the passage openings (12g).

2. Burner device according to the preceding claim, **characterized in that** the passage openings (12g) and the further passage openings (20g) are arranged in rows, wherein the passage openings (12g) and the further passage openings (20g) are arranged in alternating fashion in at least one row.

3. Burner device according to any of the preceding claims, **characterized in that** the distributor unit (10g) and the combustion optimizing unit (14g) are produced as a single piece from a punched part.

4. Burner, in particular gas burner, having at least one burner device according to any of the preceding claims.

## Revendications

1. Dispositif de brûleur, en particulier dispositif de brûleur à gaz, comprenant au moins une unité de distribution (10g) qui présente une pluralité d'ouvertures de passage (12g) pour un fluide de combustion, et au moins une unité d'optimisation de combustion (14g) qui est prévue pour optimiser une combustion, l'unité d'optimisation de combustion (14g) présentant au moins une unité structurelle disposée sur un côté sortie de l'unité de distribution (10g) et dotée d'une pluralité d'autres ouvertures de passage (20g), le nombre des autres ouvertures de passage (20g) de l'unité structurelle étant nettement inférieur à un nombre d'ouvertures de passage (12g) de l'unité de distribution (10g), **caractérisé en ce que** l'unité structurelle présente des éléments d'écoulement traversant (24g) substantiellement tronconiques, respectivement dotés d'au moins l'une des autres ouvertures de passage (20g), les autres ouvertures de passage (20g) étant disposées de manière surélevée par rapport aux ouvertures de passage (12g).

2. Dispositif de brûleur selon la revendication précédente, **caractérisé en ce que** les ouvertures de passage (12g) et les autres ouvertures de passage (20g) sont disposées par rangées, les ouvertures de passage (12g) et les autres ouvertures de passage (20g) étant disposées en alternance sur au moins une rangée.

3. Dispositif de brûleur selon l'une quelconque des revendications précédentes, **caractérisé en ce que** l'unité de distribution (10g) et l'unité d'optimisation de combustion (14g) sont fabriquées d'un seul tenant à partir d'une pièce découpée.

4. Brûleur, en particulier brûleur à gaz, comprenant au moins un dispositif de brûleur selon l'une quelconque des revendications précédentes.
